# EUROPÄISCHE PATENTSCHRIFT

(11) **EP 4 067 541 B1**
(45) Veröffentlichungstag und Bekanntmachung des Hinweises auf die Patenterteilung: **04.03.2026**
(21) Anmeldenummer: 22163463.7
(22) Anmeldetag: 22.03.2022
(51) Int. Cl.: D01D 13/00, D01H 1/22, D01H 5/00, D01D 5/16, D04H 1/74, D02J 1/22, D01H 13/30, D06B 1/02, D06B 5/04

(54) **FASERBAND-STRECKWERK MIT ADDITIVZUFÜHRUNG**
FIBRE THREAD STRETCHING UNIT WITH ADDITIVE SUPPLY
BANC D'ÉTIRAGE POUR BANDES FIBREUSES COMPRENANT UNE ALIMENTATION D'ADDITIF

(30) Priorität: 01.04.2021 LU 102753
(43) Veröffentlichungstag der Anmeldung: 05.10.2022
(73) Patentinhaber: Saurer Intelligent Technology AG, 9320 Arbon Thurgau (CH)
(72) Erfinder: Weide, Prof. Dr. Thomas, 41189 Mönchengladbach (DE)
(74) Vertreter: Morgenthum-Neurode, Mirko

(56) Entgegenhaltungen:
- EP-A2- 2 980 285
- DE-A1- 102015 120 437
- US-A1- 2004 146 711

## Beschreibung

Die Erfindung betrifft ein Faserband-Streckwerk für eine Spinnereivorbereitungsmaschine, eine entsprechende Spinnereivorbereitungsmaschine, eine Speichervorrichtung zum Zwischenspeichern einer definierten Menge an Faserband sowie ein Verfahren zum Aufbringen eines Additivs auf ein Faserband, das zur Weiterverarbeitung in einer Spinnmaschine vorgesehen ist.

Allgemein wird in einer Spinnmaschine das in einer Kanne abgelegte und einer Spinneinheit zugeführte Faserband zu einem Faden bzw. Garn versponnen. Gängige Spinnverfahren mit gleichzeitiger Aufspulung des Spinnfadens auf eine Auflaufspule sind das Rotor- und Luftspinnverfahren. Bei diesen Verfahren wird generell ein Faserband der Spinneinheit zum Spinnen eines Fadens aus dem Faserband zugeführt, der gesponnene Faden aus der Spinneinheit abgezogen und zu einer Aufspulvorrichtung zum Aufspulen einer Auflaufspule weitergeleitet. Insbesondere wird das Faserband beim Luftspinnen über ein Streckwerk einer Luftspinndüse zugeführt, in welcher die äußeren Fasern des Faserbandes innerhalb einer Wirbelkammer der Luftspinndüse mittels einer durch Luftdüsen erzeugten Wirbelluftströmung im Bereich einer Einlassmündung der Luftspinndüse um einen innenliegenden Faserkern gewunden werden, wodurch schließlich die für die gewünschte Festigkeit des Garns ausschlaggebenden Umwindefasern gebildet werden. Dies kann grundsätzlich mit Fasern aus verschiedenen Materialien erfolgen, wobei sowohl natürliche Fasern, wie Baumwolle, als auch synthetische Fasern, wie Polyester, sowie Gemische aus natürlichen und synthetischen Fasern verwendet werden können.

Beim Spinnen von Polyester-Fasern mittels einer Luftspinnmaschine wird im Stand der Technik vorgeschlagen, ein Additiv in die Luftspinndüse selbst oder auf die zu verspinnenden Polyester-Fasern im Verarbeitungsbereich der jeweiligen Luftspinnmaschine aufzubringen, da nur mittels eines solchen Additivs verhindert werden kann, dass sich im Inneren der Spinndüse und dabei insbesondere auf einer Oberfläche des Spinnkonus eines Garnbildungselementes Polymerreste, Polyester-Faserfragmente und/oder Avivagen anlagern. Durch solche Anlagerungen würde der Luftspinnprozess deutlich gestört sowie das Spinnergebnis und somit die Garnqualität deutlich gemindert.

Jedoch hat das Einbringen eines Additivs im Bereich der Luftspinndüse eine Reihe von Nachteilen. Zunächst können die Luftdüsen innerhalb der Spinndüse sowie weitere Bauteile der Spinndüse durch Anlagerungen von überschüssigem Additiv verstopfen, wodurch der Spinnprozess gestört wird und das erhaltene Garn eine geringere Garnfestigkeit sowie -qualität erhält. Zudem macht der Eintrag von überschüssigem Additiv eine zeit- und kostenaufwändige, regelmäßige Reinigung der Spinneinheiten einer Spinnmaschine notwendig. Schließlich weist eine Spinnmaschine zahlreiche Spinneinheiten auf, für welche jeweils eine Additivzuführung vorgesehen ist und dadurch zu hohen Produktionskosten sowie zu einem hohen Wartungsaufwand der Spinnmaschine führt.

Weitere relevante Informationen finden sich in den Dokumenten US 2004/146711 A1 und EP 2 980 285 A2.

Der Erfindung liegt daher die Aufgabe zugrunde, eine einfachere, kostengünstigere und wartungsärmere Möglichkeit der Additivzuführung bereitzustellen, wodurch insbesondere die Spinnstelle bzw. die Spinnmaschine günstiger herzustellen und zu betreiben ist.

Die Aufgabe wird erfindungsgemäß durch ein Faserband-Streckwerk für eine Spinnereivorbereitungsmaschine, insbesondere für eine Kardiermaschine oder Strecke, gemäß Anspruch 1, eine Spinnereivorbereitungsmaschine gemäß Anspruch 11 sowie ein Verfahren zum Aufbringen eines Additivs auf ein Faserband gemäß Anspruch 13 gelöst. Vorteilhafte Weiterbildungen der Erfindung sind in den abhängigen Ansprüchen angegeben.

Das erfindungsgemäße Faserband-Streckwerk weist einen Faserbandeinlauf zum Empfangen eines Faserbandes, wenigstens ein Streck- und Verzugsfeld in Transportrichtung des Faserbandes durch ein Walzenpaar zum Strecken des empfangenen Faserbandes begrenzt sowie einen Faserbandausgang zum Ausleiten des gestreckten Faserbandes in Richtung einer nachfolgenden Faserband-Verarbeitungsvorrichtung, insbesondere einer Speichervorrichtung zur Zwischenspeicherung einer definierten Menge des gestreckten Faserbandes oder einer Spinnmaschine auf, wobei eine Additivzuführvorrichtung zum Aufbringen wenigstens eines Additivs auf das Faserband, insbesondere auf die Faserbandoberfläche, in einem von dem Faserbandeinlauf und dem Faserbandausgang eingefassten Bereich angeordnet ist.

Weiterhin betrifft die Erfindung eine Spinnereivorbereitungsmaschine mit wenigstens einer Additivzuführvorrichtung zum Aufbringen wenigstens eines Additivs auf das der Spinnereivorbereitungsmaschine zu verarbeitende oder erzeugte Faserband.

Des Weiteren wird mit der Erfindung eine Speichervorrichtung zum Zwischenspeichern einer definierten Menge an Faserband mit einem befüll- und entleerbaren Speicherraum zum Speichern der definierten Menge an Faserband und wenigstens einer Additivzuführvorrichtung zum Aufbringen eines Additivs auf das Faserband während eines Befüllens und/oder Entleerens des Speicherraums vorgeschlagen.

Das erfindungsgemäße Verfahren zum Aufbringen eines Additivs auf ein Faserband weist als Verfahrensschritte zunächst ein Zuführen wenigstens eines Faserbandes zu einem Faserband-Streckwerk einer Spinnereivorbereitungsmaschine und/oder einer anderen Vorrichtung zur vorprozessualen Verarbeitung des Faserbandes vor einer Weiterverarbeitung des Faserbandes innerhalb einer Spinnmaschine zu einem Faden, gefolgt von einem Aufbringen wenigstens eines Additivs auf die Oberfläche des Faserbandes bzw. auf das Faserband, insbesondere mittels einer Additivzuführvorrichtung, innerhalb des Faserband-Streckwerks und/oder vor der Weiterverarbeitung des Faserbandes zu einem Faden mittels der Spinnmaschine auf.

In Abkehr zum Stand der Technik erfolgt die Additivzuführung nach der vorliegenden Erfindung vorprozessual im Bereich der Spinnereivorbereitung außerhalb der Verarbeitung des Faserbandes durch eine Spinnmaschine. Daraus ergibt sich zunächst der Vorteil, dass sich ein deutlich geringerer Eintrag von überschüssigem Additiv ergibt, so dass eine zeit- und kostenaufwändige Reinigung der Spinneinheiten der Spinnmaschine erheblich seltener notwendig ist und zudem ein besseres Spinnergebnis erzielt wird.

Zudem haben die Erfinder erkannt, dass die Anzahl der vorprozessual ein Faserband verarbeitenden Vorrichtungen im Vergleich zu der Anzahl der (Luft-)Spinnstellen einer Spinnmaschine üblicherweise deutlich geringer ist, wodurch eine vorprozessuale Additivzuführung insbesondere im Bereich der Streckwerke von Spinnereivorbereitungsmaschinen und/oder im Bereich einer anderen Vorrichtung zur vorprozessualen Verarbeitung des Faserbandes wie beispielsweise einer Speichervorrichtung zur Zwischenspeicherung einer definierten Menge an Faserband den Aufwand der Zuführung des Additivs verringern kann. Dadurch kann ein einfacherer Aufbau der Spinnmaschine und somit geringere Herstellungs- und Betriebskosten erreicht werden.

Unter einer Spinnereivorbereitungsmaschine wird im Sinne der vorliegenden Erfindung jede Maschine verstanden, die in der Verarbeitungskette der Verarbeitung von Fasern einer Spinnmaschine prozessual vorgelagert ist.

Eine Spinnmaschine im Sinne der Erfindung ist zunächst jede Vorrichtung, die aus einem Faserband ein Garn bzw. einen Faden spinnt. Bevorzugt ist die Spinnmaschine eine Luftspinnmaschine. Unter einer Luftspinnmaschine wird jede Spinnmaschine verstanden, die mittels wenigstens eines Luftstroms Fasern, insbesondere Umwindefasern, um einen innenliegenden Faserkern, zu einem Faden bzw. Garn verwirbelt. Der Vorgang der Garnbildung erfolgt im Bereich einer Spinndüse, die aus einem oder mehreren Spinnelementen gebildet ist. Eine Luftspinnmaschine weist dabei bevorzugt wenigstens eine eine Spinndüse umfassende Spinneinheit auf, wobei jede Spinneinheit der Herstellung eines Garns aus einem der Spinndüse zugeführten Faserband dient. Die Spinndüse weist dabei einen Einlass für das Faserband, eine innenliegende Wirbelkammer, ein oder mehrere wenigstens abschnittsweise in der Wirbelkammer angeordnete Garnbildungs- bzw. Spinnelemente sowie einen Auslass für das im Inneren der Wirbelkammer erzeugte Garn auf. Zudem weist die Spinndüse bevorzugt mehrere in die Wirbelkammer mündende Luftdüsen auf, die besonders bevorzugt mit wenigstens einer Luftversorgungsleitung in Fluidverbindung stehen, wobei während des Betriebs der Luftspinnmaschine von der Luftversorgungsleitung bereitgestellte Druckluft über die Luftdüsen in die Wirbelkammer einströmt, um innerhalb der Wirbelkammer eine Wirbelluftströmung zum Luftspinnen des Faserbandes zu einem Garn zu erzeugen.

Ein Garn bzw. Faden im Sinne der Erfindung ist ein aus dem Faserband hergestellter Faserverband, bei dem zumindest ein Teil der im Zuge des Spinnprozesses die Fasern um einen innenliegenden Faserkern gewunden sind. Bei dem Garn bzw. Faden kann es sich beispielsweise um ein sogenanntes Luftgarn, OE-Garn oder Rotorgarn oder Ringgarn handeln. Dabei kann ein Garn auch ein Vorgarn zur weiteren Verarbeitungsein. Der Faserverband und damit das Garn ist bevorzugt zumindest teilweise, besonders bevorzugt vollständig aus Naturfasern oder synthetischen Fasern bzw. Chemiefasern gebildet, beispielsweise aus Polyester.

Bei dem Faserband handelt es sich grundsätzlich um das dem (Luft)Spinnprozess zugeführte Fasermaterial, das als ein zusammenhängendes Band bzw. Verbund von zu verspinnenden Fasern bereitgestellt wird. Dabei können alle Fasern aus dem gleichen Material gebildet sein oder das Faserband kann chemisch zueinander unterschiedliche Fasern enthalten. Grundsätzlich sind die Fasern im Faserband jedoch noch nicht miteinander versponnen. Dementsprechend wird im Sinne der vorliegenden Erfindung unter einem Faserband eine definierte, also vorbestimmbare oder vorbestimmte Menge an Einzelfasern von definierter, also vorbestimmbarer oder vorbestimmter, Länge verstanden, welche längs ihrer Erstreckungsrichtung parallel zueinander ausgerichtet zu einem Band von definierter Dicke und Dichte zusammengefasst sind. Bei den zu einem Faserband zusammengefassten Einzelfasern kann es sich somit in bevorzugter Weise um Naturfasern, synthetische Fasern oder einer Kombination aus Natur- und synthetischen Einzelfasern handeln.

Ein Faserband-Streckwerk im Sinne der Erfindung ist jede Vorrichtung, die ein Faserband längen und/oder ausdünnen und/oder strecken und/oder verfeinern kann, wobei bevorzugt im Faserband-Streckwerk die einzelnen Fasern des Faserbandes parallel zueinander ausgerichtet, bedarfsweise kompaktiert und/oder die Verhakung der einzelnen Fasern aneinander reduziert wird. Dazu kann das Streckwerk bevorzugt wenigstens zwei Walzenpaare aufweisen, die in Transportrichtung des Faserbandes unter zwischenliegender Ausbildung eines Verzugsfeldes voneinander beabstandet angeordnet und zur Einstellung eines definierten Verzugsverhältnisses mit zueinander unterschiedlichen Umdrehungsgeschwindigkeiten antreibbar sind.

Das Faserband-Streckwerk ist für eine Spinnereivorbereitungsmaschine ausgelegt und bevorzugt Bestandteil der Spinnereivorbereitungsmaschine. Weiter bevorzugt ist das Faserband-Streckwerk Bestandteil einer Kardiermaschine oder einer Strecke.

Das Faserband-Streckwerk weist erfindungsgemäß einen Faserbandeinlauf auf, der sowohl als eigenständiges Bauteil gebildet sein kann, als auch lediglich den Bereich des Faserband-Streckwerks bezeichnen kann, in dem das Faserband dem Faserband-Streckwerk zugeführt wird. Dabei befindet sich der Faserbandeinlauf grundsätzlich in der Transportrichtung des Faserbandes durch das Faserband-Streckwerk vor dem ersten Walzenpaar.

Bevorzugt weist das Faserband-Streckwerk mehrere, hintereinander angeordnete Walzenpaare auf, die besonders bevorzugt mit zunehmender Entfernung von dem Faserbandeinlauf und/oder entlang der Transportrichtung des Faserbandes durch das Faserband-Streckwerk mit zunehmender Umdrehungsgeschwindigkeit betrieben werden, um das Faserband mit einem vorbestimmbaren, insbesondere variabel einstellbaren Verzugsverhältnis zu strecken. Somit ergibt sich zwischen zwei aufeinanderfolgenden Walzenpaaren ein Streck- und Verzugsfeld innerhalb dem das Faserband gestreckt wird. Besonders bevorzugt weist das Faserband-Streckwerk mehrere hintereinander angeordnete Streck- und Verzugsfelder auf.

Jedes Walzenpaar weist wenigstens zwei sich gegenüberliegende Streckwalzen auf. Dabei ist jedoch auch denkbar, dass entlang des Umfangs wenigstens einer der Streckwalzen eines Walzenpaares, mehrere weitere, jeweils der ersten Streckwalze gegenüberliegende Streckwalzen angeordnet sein können. Insbesondere können an einer Streckwalze wenigstens zwei weitere Streckwalzen jeweils der ersten Streckwalze gegenüberliegend und an dieser abrollend angeordnet sein.

Zum Ausleiten des gestreckten Faserbandes aus dem Faserband-Streckwerk sowie zum Zuführen des Faserbandes zu einer nachfolgenden Verarbeitungsvorrichtung weist das Faserband-Streckwerk einen Faserbandausgang auf. Dabei kann der Faserbandausgang in der Transportrichtung des Faserbandes im Faserband-Streckwerk hinter einem letzten Walzenpaar angeordnet oder durch ein Ausgangswalzenpaar des Faserband-Streckwerks, insbesondere ein sogenanntes Lieferwalzenpaar, gebildet sein.

Die Additivzuführvorrichtung ist erfindungsgemäß in einem von dem Faserbandeinlauf und dem Faserbandausgang eingefassten bzw. begrenzten Bereich angeordnet. Mit anderen Worten ist die Additivzuführvorrichtung zwischen dem Faserbandeinlauf und dem Faserbandausgang an wenigstens einem Ort insbesondere im Bereich des Faserband-Streckwerkes oder der Speichervorrichtung angeordnet, wobei der Ort entlang der Transportrichtung des Faserbandes im Verarbeitungsbereich des Faserbandeinlaufs, des Faserbandausgangs oder in einem dazwischenliegenden Bereich liegen kann.

Eine Additivzuführvorrichtung kann zunächst eine beliebige Vorrichtung zum Zuführen eines Additivs zu einem Faserband sein, wobei die Additivzuführvorrichtung bevorzugt dazu vorgesehen ist, wenigstens ein Additiv auf eine Oberfläche eines Faserbandes aufzubringen. Das Aufbringen des Additivs kann dabei an einer einzigen Position oder aus einer einzigen Richtung in Bezug zum Faserband stattfinden. Darüber hinaus kann eine Additivzuführung zu einem Faserband aber auch an mehreren Positionen zugleich und/oder aus mehreren Richtungen mittels einer einzelnen Additivzuführvorrichtung erfolgen. Dabei kann die Additivzuführung sowohl kontaktlos zum Faserband, als auch in Kontakt mit einer Oberfläche des Faserbandes erfolgen.

Zudem können mehrere Additivzuführvorrichtungen parallel zueinander betrieben oder auch zusammengeschlossen werden, wobei dann insbesondere einzelne Bauteile weggelassen bzw. zwischen mehreren Additivzuführvorrichtungen geteilt werden können, beispielsweise ein Additivreservoir bzw. -sammelbehälter und/oder zumindest abschnittsweise die Transportleitungen für das Additiv.

Das Additiv kann dabei sowohl eine Flüssigkeit, als auch ein Feststoff sein. Darüber hinaus sind auch Emulsionen, Dispersionen oder andere Gemische von Substanzen als Additiv denkbar, wobei das Additiv bevorzugt flüssig bzw. fließfähig ist. Bevorzugt ist das Additiv eine wässrige Lösung und/oder wasserlöslich. Das Additiv kann dabei dem Faserband zugeführt werden, um die Eigenschaften des daraus hergestellten Garns, beispielsweise im Hinblick auf dessen Haarigkeit, Festigkeit, Dehnung und Garngleichmäßigkeit, zu verbessern. Zudem kann das Additiv verwendet werden, um den Herstellungsprozess zu unterstützen.

Rein exemplarisch seien als mögliche Additivkombinationen solche aus dem Stand der Technik mit Verweis auf die Druckschriften EP 2 730 695 A1 und EP 2 735 644 A1 bereits bekannte Kombinationen genannt. So kann das Additiv insbesondere aus einer Kombination aus Wasser mit einer Beimischung aus wenigstens einer weiteren Komponente ausgebildet sein.

Unter einer vorprozessualen Verarbeitung wird ein Verarbeitungsschritt des Faserbandes verstanden, welcher den einer (Luft-)Spinnmaschine zugeordneten bzw. inhärenten Verarbeitungsschritten, wie beispielsweise das Zuführen des Faserbandes, das Verziehen des Faserbandes, das Spinnen eines Garns aus dem zugeführten Faserband und das Aufspulen des gesponnenen Garns, vorausgeht, d. h. in einem außerhalb des Verarbeitungsbereichs der (Luft-)Spinnmaschine vorgelagerten Verarbeitungsbereich angesiedelt ist. Unter einer vorprozessualen Verarbeitung fallen in bevorzugter Weise Handhabungen des hergestellten Faserbandes wie die Weiterleitung und/oder Bearbeitung des Faserbandes im Bereich einer Spinnereivorbereitungsmaschine, der Transport des Faserbandes zwischen Spinnereivorbereitungsmaschinen wie von der Kardiermaschine zur Strecke und/oder wie der Transport von einer Spinnereivorbereitungsmaschine zur Spinnmaschine oder wie die Zwischenspeicherung bzw. Lagerung einer definierten Menge an Faserband beispielsweise in einer als Speichervorrichtung ausgebildeten Kanne.

Bei einer bevorzugten Ausgestaltung des erfindungsgemäßen Faserband-Streckwerks ist eine Additivzuführvorrichtung zum Aufbringen wenigstens eines Additivs auf das Faserband bzw. auf die Oberfläche des Faserbandes im Bereich des einlaufenden Faserbandes, insbesondere zwischen dem Faserbandeinlauf und einer ersten Streckwalze bzw. einem ersten Walzenpaar, angeordnet, wodurch eine besonders gute Verteilung des Additivs auf der gesamten Oberfläche des Faserbandes beim nachfolgenden Strecken des Faserbandes erreicht wird. Eine Additivzuführung im Bereich des einlaufenden Faserbandes kann dabei insbesondere alternativ oder zusätzlich zu einer weiteren Additivzuführung an einer anderen Position im Faserband-Streckwerk bzw. zu wenigstens einer weiteren Additivzuführvorrichtung erfolgen.

Zusätzlich oder alternativ kann eine Additivzuführvorrichtung zum Aufbringen wenigstens eines Additivs auf das Faserband bzw. auf die Oberfläche des Faserbandes im Verarbeitungsbereich des Faserband-Streckwerks bzw. im Bereich wenigstens eines Streck- und Verzugsfeldes, insbesondere hinter einem ersten Walzenpaar und vor einem letzten Walzenpaar des Faserband-Streckwerks, angeordnet sein, wodurch einerseits ein Auftrag auf das bereits teilweise gestreckte und somit aufnahmefähigere Faserband erfolgt und andererseits nach wie vor eine gute Verteilung des Additivs auf der Faserbandoberfläche während des Durchlaufens wenigstens eines nachfolgenden Walzenpaares erfolgt. Besonders bevorzugt ist im Bereich mehrerer Streck- und Verzugsfelder jeweils eine Additivzuführvorrichtung und ganz besonders bevorzugt in jedem Streck- und Verzugsfeld mindestens eine Additivzuführvorrichtung angeordnet.

Weiterhin zusätzlich oder alternativ kann eine Additivzuführvorrichtung zum Aufbringen wenigstens eines Additivs auf das Faserband bzw. auf die Oberfläche des Faserbandes im Verarbeitungsbereich des Faserband-Streckwerks bzw. im Bereich des aus dem Faserband-Streckwerk auslaufenden Faserbands bzw. des Faserbandausgangs, insbesondere hinter einem letzten Walzenpaar des Faserband-Streckwerks, angeordnet sein, wodurch das Additiv insbesondere auf der Oberfläche des Faserbandes verbleibt und sich dadurch insbesondere auf den zum Spinnen notwendigen außenliegenden Umwindefasern befindet, so dass ein nachfolgender Spinnprozess besonders gut und mit einer besonders geringen Additivmenge unterstützt werden kann. Zudem können durch einen solchen Auftrag in besonderem Maße auch die Oberflächeneigenschaften des gesponnenen Garns beeinflusst werden. Dabei ist die Additivzuführvorrichtung insbesondere bevorzugt hinter einem letzten Walzenpaar vor dem Faserbandausgang oder im Verarbeitungsbereich des Faserbandausgangs des Faserband-Streckwerks angeordnet.

Auch wenn der Auftrag des Additivs auf das Faserband grundsätzlich in beliebiger Weise erfolgen kann, ist es besonders bevorzugt, dass die Additivzuführvorrichtung wenigstens ein Mittel zum Aufsprühen des Additivs auf das Faserband aufweist, wodurch in einfacher Weise ein Additiv kontaktlos und mit einer besonders gleichmäßigen Verteilung auf die Oberfläche des Faserbandes aufgebracht werden kann. Besonders bevorzugt weist eine vorteilhafte Weiterbildung der Additivzuführvorrichtung dabei wenigstens eine Düse, bevorzugt mehrere Düsen, zum Aufsprühen des Additivs sowie eine mit jeder Düse verbundene Transportleitung auf, wobei die wenigstens eine Düse besonders bevorzugt einer Oberfläche des Faserbandes gegenüberliegend bzw. mit einer Austrittsöffnung auf eine Oberfläche des Faserbandes gerichtet angeordnet ist, so dass in einfacher Weise ein direktes Aufspritzen des Additivs ermöglicht wird.

Weiterhin ist dabei bevorzugt, dass das Additiv in der Additivzuführvorrichtung der wenigstens einen Düse mittels Druckluft zugeführt wird, wobei die Additivzuführvorrichtung besonders bevorzugt wenigstens einen Druckbehälter, insbesondere einen Druckluftbehälter für mehrere Düsen, umfasst, in dem das Additiv für die Weiterleitung in den Bereich der Strecke vorgehalten wird und in dem darüber hinaus ein gasförmiges Druckmedium enthalten ist.

Eine vorteilhafte Weiterbildung des erfindungsgemäßen Faserband-Streckwerks sieht vor, dass die abgegebene Menge, insbesondere der abgegebene Volumen- und/oder Massenstrom, des über die Transportleitung der Düse zugeführten Additivs mittels einer Dosiervorrichtung einstellbar ist, wobei besonders bevorzugt jeder Düse eine separate Dosiervorrichtung zugeordnet ist bzw. die abgegebene Additivmenge jeder Düse einzeln einstellbar ist, wodurch in vorteilhafter Weise die Dosierung genau regelbar ist, um zu verhindern, dass auf einzelne Faserverbandabschnitte mehr oder weniger als die vorgegebenen Additivsollmenge aufgebracht wird. Dabei weist die Dosiervorrichtung bevorzugt eine Pumpe und/oder ein Ventil auf.

Dabei ist es vorteilhaft, wenn die Flussrate bzw. der Volumen- und/oder Massenstrom des Additivs einstellbar ist, beispielsweise um die angegebene Additivmenge an das jeweilige Faserband und/oder die gewünschten Eigenschaften des daraus zu spinnenden Garns anpassen zu können. Bevorzugt ist die abgegebene Additivmenge, insbesondere jeder Düse, mittels der Dosiervorrichtung auf zwischen 0,001 ml/min und 7,0 ml/min, besonders bevorzugt zwischen 0,01 ml/min und 5,0 ml/min und ganz besonders bevorzugt zwischen 0,05 und 3,0 ml/min einstellbar und/oder der Massenstrom des zugeführten Additivs beträgt bevorzugt zwischen 0,001 g/min und 7,0 g/min, besonders bevorzugt zwischen 0,01 g/min und 5,0 g/min und ganz besonders bevorzugt zwischen 0,05 g/min und 3,0 g/min.

Zudem ist eine Ausführung des Faserband-Streckwerks bevorzugt, die eine Additivzuführvorrichtung mit wenigstens einer Umschaltvorrichtung zum Wechsel zwischen verschiedenen Additiven aufweist, wodurch besonders einfach und schnell das aktuell verwendete Additiv gewechselt werden kann.

Eine bevorzugte Weiterbildung der erfindungsgemäßen Spinnereivorbereitungsmaschine sieht vor, dass die Additivzuführvorrichtung im Bereich eines Streckwerks, insbesondere eines erfindungsgemäßen Faserband-Streckwerks, angeordnet ist.

Schließlich erfolgt bei einer alternativen oder bevorzugten Ausgestaltung des Verfahrens zum Aufbringen eines Additivs auf ein Faserband das Aufbringen des Additivs im Bereich einer Vorrichtung zur vorprozessualen Verarbeitung des Faserbandes nach dessen Herstellung, wodurch ein besonders früher Auftrag des Additivs und damit eine besonders gute Verteilung auf der Oberfläche des Faserbandes erreicht werden kann. Generell kann der Additivauftrag zu einem beliebigen Zeitpunkt einer vorprozessualen Verarbeitung des Faserbandes vor der Weiterverarbeitung des Faserbandes zu einem Faden mittels einer Spinnmaschine und insbesondere vor dem Transport des Faserbandes zu einer Spinnstelle einer Spinnmaschine, weiter bevorzugt im Zuge der Zwischenspeicherung einer definierten Menge an Faserband erfolgen, wobei auch ein Additivauftrag an mehreren Stellen denkbar ist. Dabei kann mehrfach der Auftrag des gleichen Additivs erfolgen oder aber ein Auftrag mehrerer, sich voneinander unterscheidender Additive.

Eine Additivzuführvorrichtung nach einer der bevorzugten Ausführungsformen kann in bevorzugter Weise für das bevorzugte Verfahren zum Aufbringen eines Additivs auf ein Faserband verwendet werden und/oder Bestandteil der Spinnereivorbereitungsmaschine und/oder der Speichervorrichtung oder diesen jeweils zugeordnet sein.

Ein Ausführungsbeispiel eines erfindungsgemäßen Faserband-Streckwerks zum Strecken eines Faserbandes wird nachstehend mit Bezug auf die Zeichnung näher erläutert. In der Figur zeigt:
- Fig. 1: eine schematische Ansicht eines Faserband-Streckwerks mit mehreren Walzenpaaren sowie mehreren Additivzuführvorrichtungen.

Mittels eines schematisch in der Figur 1 dargestellten Faserband-Streckwerks 1 wird ein Faserband 2 gestreckt, so dass es nachfolgend einer nicht gezeigten Spinnereivorbereitungsmaschine, beispielsweise einer Kardiermaschine oder einer Strecke und im Anschluss einer Spinnmaschine wie einer Rotor- oder Luftspinnmaschine zum Spinnen eines Garns aus dem Faserband 2 zugeführt werden kann. Insbesondere bei einer Strecke können nach einem nicht gezeigten Ausführungsbeispiel auch mehr als ein Faserband 2 zugeführt werden.

Dabei weist das Faserband-Streckwerk 1 drei, entlang des Verlaufs des Faserbandes 2 im Inneren des Faserband-Streckwerks 1 hintereinander angeordnete Walzenpaare 5a, 5b, 5c auf, wobei jeweils der Zwischenraum zwischen zwei aufeinander folgenden Walzenpaaren ein Streck- und Verzugsfeld 4 bildet.

Um die Eigenschaften des Faserbandes 2 für den dem Strecken nachfolgenden Spinnprozess positiv zu beeinflussen, sind im Bereich des Faserband-Streckwerks 1 mehrere Additivzuführvorrichtungen 7a, 7b, 7c angeordnet, die jeweils eine mit einer Additivzuführleitung verbundene Additivdüse aufweisen, die auf eine Oberfläche des Faserbandes 2 gerichtet ist. Obwohl jede der Additivzuführvorrichtungen 7a, 7b, 7c auch einen eigenen Additivbehälter aufweisen könnte, sind alle zu einer Additivdüse führenden Additivzuführleitungen jeweils mit einem Additivbehälter verbunden, der bevorzugt unter Luftdruck steht, so dass das Additiv durch die Additivzuführleitungen zu den Additivdüsen hin gepresst wird.

Die erste Additivzuführvorrichtung 7a ist dabei zwischen einem Faserbandeinlauf 3 des Faserband-Streckwerks 1 und einem ersten Walzenpaar 5a angeordnet, während eine weitere Additivzuführvorrichtung 7b in einem Streck- und Verzugsfeld 4 zwischen dem ersten Walzenpaar 5a und einem zweiten Walzenpaar 5b angeordnet ist. Schließlich ist hinter dem letzten Walzenpaar 5c und vor einem Faserbandausgang 6 des Faserband-Streckwerks 1 eine dritte Additivzuführvorrichtung 7c angeordnet.

Bevorzugt ist vor der Düse bzw. an der Additivleitung jeder Düse eine Dosiervorrichtung angeordnet, um die an der Düse der jeweiligen Additivzuführvorrichtung 7a, 7b, 7c angegebene Additivmenge einstellen zu können.

Das Aufbringen des Additivs auf das Faserband 2 erfolgt nach Zuführen des Faserbandes 2 zu dem Faserband-Streckwerk 1 innerhalb des Faserband-Streckwerks 1 über die entsprechend angeordneten Additivzuführvorrichtungen 7a, 7b, 7c.

Nach einem nicht dargestellten Ausführungsbeispiel ist eine Additivzuführvorrichtung angeordnet, ein Additiv auf das Faserband 2 während eines Befüllens und Entleerens einer Kanne aufzubringen. Dazu ist die Additivzuführvorrichtung derart angeordnet, dass das Faserband 2 während des Einlaufens in den Kannenraum mit dem Additiv versehen werden kann. Der Einlauf zum Befüllen der Kanne ist nach einem bevorzugten Ausführungsbeispiel getrennt von einem Auslauf zum Entnehmen des Faserbandes 2 aus der Kanne angeordnet oder nach einem weiteren bevorzugten Ausführungsbeispiel identisch mit dem Auslauf ausgebildet. Die bevorzugte Anordnung wenigstens einer Additivzuführvorrichtung im Bereich sowohl des Einlaufs als auch Auslaufs ermöglicht ein bedarfgerechtes Aufbringen von Additiv auf das Faserband 2 während eines Befüll- und/oder Entnahmevorgangs. Die Additivzuführvorrichtung kann dabei wie vorstehend beschrieben entsprechend ausgestaltet sein.

### Bezugszeichenliste

- 1: Faserband-Streckwerk
- 2: Faserband
- 3: Faserbandeinlauf
- 4: Streck- und Verzugsfeld
- 5a-c: Walzenpaare
- 6: Faserbandausgang
- 7a-c: Additivzuführvorrichtung

## Patentansprüche

1. Faserband-Streckwerk (1) für eine Spinnereivorbereitungsmaschine, insbesondere für eine Kardiermaschine oder Strecke, mit
- einem Faserbandeinlauf (3) zum Empfangen wenigstens eines Faserbandes (2), welches aus einer definierten Menge an Einzelfasern von definierter Länge ausgebildet ist, wobei die Menge an Einzelfasern längs ihrer Erstreckungsrichtung parallel zueinander ausgerichtet zu einem Band von definierter Dicke und Dichte zusammengefasst sind,
- wenigstens einem Streck- und Verzugsfeld (4) in Transportrichtung des Faserbandes (2) durch ein Walzenpaar (5a, 5b, 5c) zum Strecken des empfangenen Faserbandes (2) begrenzt sowie
- einem Faserbandausgang (6) zum Ausleiten des gestreckten Faserbandes (2) in Richtung einer nachfolgenden Faserband-Verarbeitungsvorrichtung,
**dadurch gekennzeichnet, dass**
- eine Additivzuführvorrichtung (7a, 7b, 7c) zum Aufbringen eines Additivs auf das Faserband (2) in einem von dem Faserbandeinlauf (3) und dem Faserbandausgang (6) eingefassten Bereich angeordnet ist.

2. Faserband-Streckwerk (1) nach Anspruch 1, **dadurch gekennzeichnet, dass** eine Additivzuführvorrichtung (7a) zum Aufbringen eines Additivs auf das Faserband (2) im Bereich des einlaufenden Faserbandes (2), insbesondere zwischen dem Faserbandeinlauf (3) und einem ersten Walzenpaar (5a), angeordnet ist.

3. Faserband-Streckwerk (1) nach einem der Ansprüche 1 oder 2, **dadurch gekennzeichnet, dass** eine Additivzuführvorrichtung (7b) zum Aufbringen eines Additivs auf das Faserband (2) im Bereich des wenigstens einen Streck- und Verzugsfeldes (4), insbesondere hinter einem ersten Walzenpaar (5a) und vor einem letzten Walzenpaar (5c) des Faserband-Streckwerks (1), angeordnet ist.

4. Faserband-Streckwerk (1) nach wenigstens einem der vorhergehenden Ansprüche, **dadurch gekennzeichnet, dass** eine Additivzuführvorrichtung (7c) zum Aufbringen eines Additivs auf das Faserband (2) im Bereich des Faserbandausgangs (6), insbesondere hinter einem letzten Walzenpaar (5c) des Faserband-Streckwerks (1), angeordnet ist.

5. Faserband-Streckwerk (1) nach wenigstens einem der vorhergehenden Ansprüche, **dadurch gekennzeichnet, dass** die Additivzuführvorrichtung (7a, 7b, 7c) wenigstens ein Mittel zum Aufsprühen des Additivs auf das Faserband (2) aufweist.

6. Faserband-Streckwerk (1) nach Anspruch 5, **dadurch gekennzeichnet, dass** die Additivzuführvorrichtung (7a, 7b, 7c) wenigstens eine Düse zum Aufsprühen des Additivs sowie eine mit der Düse verbundene Transportleitung aufweist, wobei die wenigstens eine Düse mit einer Austrittsöffnung auf eine Oberfläche des Faserbandes (2) gerichtet angeordnet ist.

7. Faserband-Streckwerk (1) nach Anspruch 6, **dadurch gekennzeichnet, dass** das Additiv in der Additivzuführvorrichtung (7a, 7b, 7c) der wenigstens einen Düse mittels Druckluft zugeführt wird.

8. Faserband-Streckwerk (1) nach Anspruch 6 oder 7, **dadurch gekennzeichnet, dass** die abgegebene Menge des über die Transportleitung der Düse zugeführten Additivs mittels einer Dosiervorrichtung einstellbar ist, wobei bevorzugt die abgegebene Additivmenge jeder Düse einzeln einstellbar ist.

9. Faserband-Streckwerk (1) nach Anspruch 8, **dadurch gekennzeichnet, dass** die abgegebene Additivmenge mittels der Dosiervorrichtung auf zwischen 0,01 ml/min und 5,0 ml/min einstellbar ist.

10. Faserband-Streckwerk (1) nach wenigstens einem der vorhergehenden Ansprüche, **dadurch gekennzeichnet, dass** die Additivzuführvorrichtung (7a, 7b, 7c) eine Umschaltvorrichtung zum Wechsel zwischen verschiedenen Additiven aufweist.

11. Spinnereivorbereitungsmaschine, mit
- wenigstens einer Additivzuführvorrichtung (7a, 7b, 7c) zum Aufbringen eines Additivs auf das von der Spinnereivorbereitungsmaschine zu verarbeitende oder erzeugte Faserband (2), welches aus einer definierten Menge an Einzelfasern von definierter Länge ausgebildet ist, wobei die Menge an Einzelfasern längs ihrer Erstreckungsrichtung parallel zueinander ausgerichtet zu einem Band von definierter Dicke und Dichte zusammengefasst sind.

12. Spinnereivorbereitungsmaschine nach Anspruch 11, **dadurch gekennzeichnet, dass** die Additivzuführvorrichtung (7) im Bereich eines Faserband-Streckwerks (1), insbesondere eines Faserband-Streckwerks (1) nach einem der Ansprüche 1 - 10, angeordnet ist.

13. Speichervorrichtung zum Zwischenspeichern einer definierten Menge an Faserband (2) mit
- einem befüll- und entleerbaren Speicherraum zum Speichern der definierten Menge an Faserband (2), welches aus einer definierten Menge an Einzelfasern von definierter Länge ausgebildet ist, wobei die Menge an Einzelfasern längs ihrer Erstreckungsrichtung parallel zueinander ausgerichtet zu einem Band von definierter Dicke und Dichte zusammengefasst sind, und
- wenigstens einer Additivzuführvorrichtung (7a, 7b, 7c) zum Aufbringen eines Additivs auf das Faserband (2) während eines Befüllens und/oder Entleerens des Speicherraums.

14. Verfahren zum Aufbringen eines Additivs auf ein Faserband (2), mit den Schritten:
- Zuführen wenigstens eines Faserbandes (2), welches aus einer definierten Menge an Einzelfasern von definierter Länge ausgebildet ist, wobei die Menge an Einzelfasern längs ihrer Erstreckungsrichtung parallel zueinander ausgerichtet zu einem Band von definierter Dicke und Dichte zusammengefasst sind, zu einem Faserband-Streckwerk (1) einer Spinnereivorbereitungsmaschine und/oder einer anderen Vorrichtung zur vorprozessualen Verarbeitung des Faserbandes (2) vor einer Weiterverarbeitung des Faserbandes (2) innerhalb einer Spinnmaschine zu einem Faden,
- Aufbringen eines Additivs auf das Faserband (2) innerhalb des Faserband-Streckwerks (1) und/oder vor der Weiterverarbeitung des Faserbandes (2) zu einem Faden mittels der Spinnmaschine.

15. Verfahren zum Aufbringen eines Additivs auf ein Faserband (2) nach Anspruch 14, **dadurch gekennzeichnet, dass** das Aufbringen des Additivs im Bereich einer der Spinnmaschine prozessual vorgelagerten Kardiermaschine, Strecke oder Speichervorrichtung zum Zwischenspeichern einer definierten Menge an Faserband (2), insbesondere im Bereich einer Kanne während eines Befüllens und/oder Entleerens, erfolgt.

## Claims

1. A fibre band drafting system (1) for a spinning preparation machine, in particular for a carding machine or drawing frame, having
- a fibre band entrance (3) for receiving at least one fibre band (2), which is formed from a defined quantity of individual fibres of defined length, the quantity of individual fibres being combined along their direction of extension, aligned parallel to one another, to form a sliver of defined thickness and density,
- at least one drafting zone (4) bounded in the transport direction of the fibre band (2) by a roller pair (5a, 5b, 5c) for drafting the received fibre band (2), and
- a fibre band exit (6) for discharging the drafted fibre band (2) in the direction of a subsequent fibre band processing device,
**characterized in that**
- an additive feeding device (7a, 7b, 7c) for applying an additive to the fibre band (2) is arranged in an area enclosed by the fibre band entrance (3) and the fibre band exit (6).

2. The fibre band drafting system (1) according to claim 1, **characterized in that** an additive feeding device (7a) for applying an additive to the fibre band (2) is arranged in the region of the incoming fibre band (2), in particular between the fibre band entrance (3) and a first roller pair (5a).

3. The fibre band drafting system (1) according to one of claims 1 or 2, **characterized in that** an additive feeding device (7b) for applying an additive to the fibre band (2) is arranged in the region of the at least one drafting zone (4), in particular downstream of a first roller pair (5a) and upstream of a last roller pair (5c) of the fibre band drafting system (1).

4. The fibre band drafting system (1) according to at least one of the preceding claims, **characterized in that** an additive feeding device (7c) for applying an additive to the fibre band (2) is arranged in the region of the fibre band exit (6), in particular downstream of a last roller pair (5c) of the fibre band drafting system (1).

5. The fibre band drafting system (1) according to at least one of the preceding claims, **characterized in that** the additive feeding device (7a, 7b, 7c) has at least one means for spraying the additive onto the fibre band (2).

6. The fibre band drafting system (1) according to claim 5, **characterized in that** the additive feeding device (7a, 7b, 7c) comprises at least one nozzle for spraying the additive as well as a transport line connected to the nozzle, in which case the nozzle, of which there is at least one, is arranged with an outlet opening directed towards a surface of the fibre band (2).

7. The fibre band drafting system (1) according to claim 6, **characterized in that** the additive in the additive feeding device (7a, 7b, 7c) is supplied to the nozzle, of which there is at least one, by means of compressed air.

8. The fibre band drafting system (1) according to claim 6 or 7, **characterized in that** the delivered amount of the additive supplied to the nozzle via the transport line is adjustable by means of a dosing device, with preferably the delivered amount of additive of each nozzle being individually adjustable.

9. The fibre band drafting system (1) according to claim 8, **characterized in that** the delivered additive quantity is adjustable to between 0.01 ml/min and 5.0 ml/min by means of the dosing device.

10. The fibre band drafting system (1) according to at least one of the preceding claims, **characterized in that** the additive feeding device (7a, 7b, 7c) comprises a switching device for switching between different additives.

11. A spinning preparation machine, with
- at least one additive feeding device (7a, 7b, 7c) for applying an additive to the fibre band (2) to be processed or produced by the spinning preparation machine, which fibre band (2) is formed from a defined quantity of individual fibres of defined length, the quantity of individual fibres being combined along their direction of extension, aligned parallel to one another, to form a sliver of defined thickness and density.

12. The spinning preparation machine according to claim 11, **characterized in that** the additive feeding device (7) is arranged in the region of a fibre band drafting system (1), in particular a fibre band drafting system (1) according to one of claims 1 - 10.

13. A storage device for temporarily storing a defined quantity of fibre band (2) with
- a storage space, which can be filled and emptied, for storing the defined quantity of fibre band (2), which is formed from a defined quantity of individual fibres of defined length, the quantity of individual fibres being combined along their direction of extension, aligned parallel to one another, to form a sliver of defined thickness and density, and
- at least one additive feeding device (7a, 7b, 7c) for applying an additive to the fibre band (2) during filling and/or emptying of the storage space.

14. A method for applying an additive to a fibre band (2), with the steps of:
- feeding at least one fibre band (2), which is formed from a defined quantity of individual fibres of defined length, the quantity of individual fibres being combined along their direction of extension, aligned parallel to one another, to form a sliver of defined thickness and density, to a fibre band drafting system (1) of a spinning preparation machine and/or another device for preprocessing the fibre band (2) before further processing of the fibre band (2) within a spinning machine to form a thread,
- applying an additive to the fibre band (2) within the fibre band drafting system (1) and/or before further processing of the fibre band (2) into a thread by means of the spinning machine.

15. The method for applying an additive to a fibre band (2) according to claim 14, **characterized in that** the additive is applied in the region of a carding machine, drawing frame or storage device, which is located upstream of the spinning machine in the process, for the intermediate storage of a defined quantity of fibre band (2), in particular in the region of a can during filling and/or emptying.

## Revendications

1. Banc d'étirage de ruban de fibres (1) pour une machine de préparation de filature, en particulier pour une carde ou un banc d'étirage, comprenant
- une entrée de ruban de fibres (3) pour recevoir au moins un ruban de fibres (2), lequel est formé d'une quantité définie de fibres individuelles de longueur définie, la quantité de fibres individuelles étant regroupée, parallèlement les unes aux autres le long de leur direction d'extension, en un ruban d'épaisseur et de densité définies,
- au moins une zone d'étirage et de tirage (4) dans la direction de transport du ruban de fibres (2), délimitée par une paire de cylindres (5a, 5b, 5c) pour étirer le ruban de fibres (2) reçu, ainsi que
- une sortie de ruban de fibres (6) pour évacuer le ruban de fibres étiré (2) en direction d'un dispositif de traitement de ruban de fibres ultérieur,
**caractérisé en ce qu'un**
- dispositif d'amenée d'additif (7a, 7b, 7c) pour appliquer un additif sur le ruban de fibres (2) est agencé dans une zone délimitée par l'entrée de ruban de fibres (3) et la sortie de ruban de fibres (6).

2. Banc d'étirage de ruban de fibres (1) selon la revendication 1, **caractérisé en ce qu'**un dispositif d'amenée d'additif (7a) pour appliquer un additif sur le ruban de fibres (2) est agencé dans la zone du ruban de fibres entrant (2), en particulier entre l'entrée de ruban de fibres (3) et une première paire de cylindres (5a).

3. Banc d'étirage de ruban de fibres (1) selon l'une des revendications 1 ou 2, **caractérisé en ce qu'**un dispositif d'amenée d'additif (7b) pour appliquer un additif sur le ruban de fibres (2) est agencé dans la zone de l'au moins une zone d'étirage et de tirage (4), en particulier derrière une première paire de cylindres (5a) et avant une dernière paire de cylindres (5c) du banc d'étirage de ruban de fibres (1).

4. Banc d'étirage de ruban de fibres (1) selon l'une quelconque des revendications précédentes, **caractérisé en ce qu'**un dispositif d'amenée d'additif (7c) pour appliquer un additif sur le ruban de fibres (2) est agencé dans la zone de la sortie de ruban de fibres (6), en particulier derrière une dernière paire de cylindres (5c) du banc d'étirage de ruban de fibres (1).

5. Banc d'étirage de ruban de fibres (1) selon l'une quelconque des revendications précédentes, **caractérisé en ce que** le dispositif d'amenée d'additif (7a, 7b, 7c) présente au moins un moyen pour pulvériser l'additif sur le ruban de fibres (2).

6. Banc d'étirage de ruban de fibres (1) selon la revendication 5, **caractérisé en ce que** le dispositif d'amenée d'additif (7a, 7b, 7c) présente au moins une buse pour pulvériser l'additif ainsi qu'une conduite de transport reliée à la buse, l'au moins une buse étant agencée avec une ouverture de sortie dirigée vers une surface du ruban de fibres (2).

7. Banc d'étirage de ruban de fibres (1) selon la revendication 6, **caractérisé en ce que** l'additif est amené à l'au moins une buse au moyen d'air comprimé dans le dispositif d'amenée d'additif (7a, 7b, 7c).

8. Banc d'étirage de ruban de fibres (1) selon la revendication 6 ou 7, **caractérisé en ce que** la quantité délivrée de l'additif amené à la buse via la conduite de transport est réglable au moyen d'un dispositif de dosage, la quantité d'additif délivrée par chaque buse étant de préférence réglable individuellement.

9. Banc d'étirage de ruban de fibres (1) selon la revendication 8, **caractérisé en ce que** la quantité d'additif délivrée est réglable au moyen du dispositif de dosage entre 0,01 ml/min et 5,0 ml/min.

10. Banc d'étirage de ruban de fibres (1) selon l'une quelconque des revendications précédentes, **caractérisé en ce que** le dispositif d'amenée d'additif (7a, 7b, 7c) présente un dispositif de commutation pour commuter entre différents additifs.

11. Machine de préparation de filature, comprenant
- au moins un dispositif d'amenée d'additif (7a, 7b, 7c) pour appliquer un additif sur le ruban de fibres (2) à traiter ou produit par la machine de préparation de filature, lequel est formé d'une quantité définie de fibres individuelles de longueur définie, la quantité de fibres individuelles étant regroupée, parallèlement les unes aux autres le long de leur direction d'extension, en un ruban d'épaisseur et de densité définies.

12. Machine de préparation de filature selon la revendication 11, **caractérisée en ce que** le dispositif d'amenée d'additif (7) est agencé dans la zone d'un banc d'étirage de ruban de fibres (1), en particulier d'un banc d'étirage de ruban de fibres (1) selon l'une des revendications 1 à 10.

13. Dispositif de stockage pour le stockage intermédiaire d'une quantité définie de ruban de fibres (2), comprenant
- un espace de stockage pouvant être rempli et vidé pour stocker la quantité définie de ruban de fibres (2), lequel est formé d'une quantité définie de fibres individuelles de longueur définie, la quantité de fibres individuelles étant regroupée, parallèlement les unes aux autres le long de leur direction d'extension, en un ruban d'épaisseur et de densité définies, et
- au moins un dispositif d'amenée d'additif (7a, 7b, 7c) pour appliquer un additif sur le ruban de fibres (2) pendant un remplissage et/ou un vidage de l'espace de stockage.

14. Procédé pour appliquer un additif sur un ruban de fibres (2), comprenant les étapes suivantes :
- amener au moins un ruban de fibres (2), lequel est formé d'une quantité définie de fibres individuelles de longueur définie, la quantité de fibres individuelles étant regroupée, parallèlement les unes aux autres le long de leur direction d'extension, en un ruban d'épaisseur et de densité définies, à un banc d'étirage de ruban de fibres (1) d'une machine de préparation de filature et/ou à un autre dispositif pour le traitement pré-processus du ruban de fibres (2) avant un traitement ultérieur du ruban de fibres (2) à l'intérieur d'une machine à filer pour former un fil,
- appliquer un additif sur le ruban de fibres (2) à l'intérieur du banc d'étirage de ruban de fibres (1) et/ou avant le traitement ultérieur du ruban de fibres (2) pour former un fil au moyen de la machine à filer.

15. Procédé pour appliquer un additif sur un ruban de fibres (2) selon la revendication 14, **caractérisé en ce que** l'application de l'additif a lieu dans la zone d'une carde, d'un banc d'étirage ou d'un dispositif de stockage pour le stockage intermédiaire d'une quantité définie de ruban de fibres (2), en amont de la machine à filer d'un point de vue processuel, en particulier dans la zone d'un pot pendant un remplissage et/ou un vidage.
